# EUROPÄISCHE PATENTSCHRIFT

(11) **EP 0 583 434 B1**
(45) Veröffentlichungstag und Bekanntmachung des Hinweises auf die Patenterteilung: **27.09.1995**
(21) Anmeldenummer: 93902130.9
(22) Anmeldetag: 24.12.1992
(51) Int. Cl.: D21H 23/34, B05C 1/08

(54) **VORRICHTUNG ZUM AUFTRAGEN VON BESCHICHTUNGSMATERIAL AUF EINE LAUFENDE MATERIALBAHN**
DEVICE FOR APPLYING COATING MATERIAL TO A MOVING MATERIAL WEB
DISPOSITIF POUR L'APPLICATION D'UNE MATIERE DE REVETEMENT SUR UNE BANDE DE MATIERE DEFILANTE

(30) Priorität: 27.02.1992 DE 4205993
(43) Veröffentlichungstag der Anmeldung: 23.02.1994
(73) Patentinhaber: JAGENBERG Aktiengesellschaft, D-40476 Düsseldorf (DE)
(72) Erfinder: WOHLFEIL, Gerhard, D-4019 Monheim (DE); SOMMER, Herbert, D-4000 Düsseldorf (DE)
(74) Vertreter: Thul, Hermann, Dipl.-Phys.
(86) Internationale Anmeldenummer: EP9202996
(87) Internationale Veröffentlichungsnummer: WO9317181

(56) Entgegenhaltungen:
- EP-A- 0 399 147
- DE-A- 3 620 374
- DE-U- 8 522 036

## Beschreibung

### Technisches Gebiet

Die Erfindung betrifft eine Vorrichtung zum Auftragen von Beschichtungsmaterial auf eine laufende Materialbahn, insbesondere eine Papier- oder Kartonbahn, gemäß dem Oberbegriff des Patentanspruchs 1.

Zum Beschichten von laufenden Materialbahnen, insbesondere Papier- oder Kartonbahnen, sind Vorrichtungen mit einer die Bahn umlenkenden Gegenwalze bekannt, wobei im Umschlingungsbereich der Gegenwalze ein Auftragsystem mit einem Dosierelement zur Einstellung des gewünschten Auftraggewichts angeordnet ist. Die Oberfläche des sich über die Arbeitsbreite erstreckenden Dosierelements bildet mit der Gegenwalze einen in Bahnlaufrichtung konvergierenden Auftragspalt, über den das Beschichtungsmaterial an die Bahn geführt wird. Das gewünschte Auftraggewicht läßt sich über die Spaltweite an der engsten Stelle des Auftragspalts, die als Dosierlinie bezeichnet wird, einstellen. Um die Strichqualität zu verbessern und/oder das Strichgewicht zu verringern (= aufgetragene Menge an Beschichtungsmaterial pro Quadratmeter Bahnfläche), ist es bekannt, hinter dem Auftragsystem ein zusätzliches Dosiersystem anzuordnen, das die vordosiert und im Überschuß aufgetragene Menge an Beschichtungsmaterial bis auf das gewünschte Strichgewicht wieder abstreift, z. B. mit einem Schabermesser.

### Stand der Technik

Aus der DE-OS 39 16 620 ist eine Vorrichtung mit einer aus einer Flüssigkeitskammer schöpfenden Auftragwalze bekannt, die mit der Gegenwalze einen Auftragspalt bildet. Eine unelastisch abgestützte Vordosiereinrichtung, die bis in den Bereich des Auftragsspalts reicht und diesen auslaufseitig kammerförmig begrenzt, bildet mit der Gegenwalze einen Vordosierspalt, wobei zur Auftragwalze ein Abströmkanal freibleibt.

Die DE-OS 36 20 374 beschreibt eine gattungsgemäße Vorrichtung ohne schöpfende Auftragwalze, bei der das Beschichtungsmaterial in den konvergierenden Spalt zwischen der Gegenwalze und einem Rakelelement über einen Kanal gepumpt wird. Als Rakelelemente sind rotierende Rakelstäbe oder im Querschnitt bogenartig geformte Verteilungselemente vorgesehen, die elastisch abgestützt gegen die Gegenwalze andrückbar sind, um den Liniendruck an der Dosierlinie einstellen zu können.

Beim Beschichten von saugfähigen Papier- oder Kartonbahnen ist es erforderlich, das Beschichtungsmaterial, üblicherweise Streichfarbe in wässriger Lösung, mit möglichst geringem Druck an die Bahn heranzuführen, um ein unerwünschtes Eindringen in die Bahn zu verhindern. Dabei muß gewährleistet sein, daß die Streichfarbe gleichmäßig verteilt wird, insbesondere keine unbedeckten Stellen auftreten. Falls nach dem Auftragen ein zusätzliches Enddosiersystem angeordnet ist, soll auch der Überschußauftrag möglichst gleichmäßig und so gering wie möglich sein. Dies bei verschiedenen Streichfarbenzusammensetzungen ohne störende Nebeneffekte wie Filmsplitting, hoher Verschleiß etc. zu erreichen, erweist sich bei zunehmenden Bahngeschwindigkeiten in der Praxis als schwierig.

### Darstellung der Erfindung

Der Erfindung liegt die Aufgabe zugrunde, eine gattungsgemäße Vorrichtung zum Auftragen von Beschichtungsmaterial so zu verbessern, daß verschiedene Beschichtungsmaterialien bei hohen Bahngeschwindigkeiten gleichmäßig und störungsfrei auch mit geringen Auftragsgewichten aufgetragen werden können.

Diese Aufgabe wird mit den Merkmalen des Patentanspruchs gelöst.

Nach der Erfindung läßt sich der konvergierende Auftragspalt zur Einstellung des hydrodynamischen Drucks und der Spaltweite an der Dosierlinie verändern. Die Kante mit dem geringen Radius an der Dosierlinie vermeidet das Auftreten von Filmsplitting und führt somit zu einem gleichmäßigeren Auftrag.

Die Unteransprüche enthalten bevorzugte, da besonders vorteilhafte Ausgestaltungen einer erfindungsgemäßen Vorrichtung.

Nach Patentanspruch 2 ist das Dosierelement auf einem zur Gegenwalzenachse parallelen, zylinderförmigen Tragelement abgestützt und um eine Achse schwenkbar, die koaxial zur Zylinderachse des Tragelements verläuft. Diese Lösung ist konstruktiv vorteilhaft, sie kann insbesondere nachträglich in bestehende Anlagen mit einer Auftragwalze eingebaut werden.

Bei der Ausführungsform nach Patentanspruch 3 ist das Tragelement eine angetriebene, Beschichtungsmaterial in den Auftragspalt fördernde Walze, die die Funktion einer Pumpe übernimmt, über deren Drehgeschwindigkeit die Fördermenge zum Dosier-/Vordosierspalt beeinflußt werden kann.

Während die Patentansprüche 4 und 5 Merkmale enthalten, die sich für einen gleichmäßigen Auftrag als vorteilhaft gezeigt haben, gewährleistet die drehbare Rakelstange an der Dosierlinie nach Anspruch 6 längere Standzeiten und eine Selbstreinigung des Dosier-/Vordosierelementes, da sie erheblich geringerem Verschleiß als ein feststehendes Dosierelement unterliegt.

Die unelastische Abstützung des Dosierelements nach Anspruch 7 ermöglicht die Einstellung einer bestimmten Spaltweite an der Dosierlinie unabhängig vom hydrodynamischen Druck. Alternativ kann auch ein bestimmter hydrodynamischer Druck eingestellt werden, dann wird das Dosierelement mit einem vorgewählten Druck gegen die Gegenwalze gepreßt.

Durch das in Bahnlaufrichtung vor dem Dosierelement angeordnete Leitblech nach Patentanspruch 8 wird die Farbzuführung im Auftragspalt beruhigt. Dies sichert einen gleichmäßigen Auftrag und ermöglicht so den Druck im Auftragspalt zu vermindern, ohne daß unbedeckte Stellen auf der Bahn entstehen.

### Kurze Beschreibung der Zeichnung

Die Zeichnung dient zur Erläuterung der Erfindung anhand vereinfacht dargestellter Ausführungsbeispiele. Es zeigen:
- Fig. 1: die Seitenansicht einer Vorrichtung mit einem keilförmigen Dosierelement, das auf einem schwenkbaren zylindrischen Tragelement befestigt ist,
- Fig. 2: zeigt eine Ausführungsform mit einem abgestützten Schabermesser als Dosierelement,
- Fig. 3: zeigt die Seitenansicht einer Vorrichtung mit einer schöpfenden Auftragwalze,
- Fig. 4: zeigt einen vergrößerten Ausschnitt von Fig. 3,
- Fig. 5: zeigt eine Vorrichtung, bei der die Dosierlinie von einer drehbaren Rakelstange begrenzt wird.

### Wege zur Ausführung der Erfindung

Bei allen in der Zeichnung beschriebenen Ausführungsformen weist die Auftragsvorrichtung eine angetriebene Gegenwalze 1 auf, von der die Materialbahn 2 - eine Papier- oder Kartonbahn mit einer Breite von 8 m und mehr - umgelenkt wird. Im Umschlingungsbereich der Bahn 2 ist mit Abstand von dieser ein zur Gegenwalze 1 paralleles, zylinderförmiges Tragelement 3 angeordnet, das ein im Zwischenraum zwischen dem Tragelement 3 und der Gegenwalze 1 angeordnetes Dosierelement 4 abstützt. In Bahnlaufrichtung vor dem Dosierelement 4 befindet sich ein Zuführkanal 5, über den Beschichtungsmaterial - im vorliegenden Beispiel Streichfarbe - über die Oberfläche 6 des Dosierelements 4 an die Bahn 2 geführt wird. Die der Gegenwalze 1 zugewandte Oberfläche 6 des Dosierelements 4 bildet mit der Gegenwalze 1 einen in Bahnlaufrichtung konvergierenden Auftragspalt, dessen Spaltweite an der engsten Stelle (Dosierlinie 7) weniger als 2 mm beträgt. Die vorstehend beschriebenen Elemente (Gegenwalze 1, Tragelement 3, Dosierelement 4, Zuführkanal 5) erstrecken sich bei gleichbleibendem Querschnitt über die gesamte Arbeitsbreite, i. e. die Breite der Bahn 2. Die in Bahnlaufrichtung gemessene Länge der Oberfläche 6 des Dosierelements 4 bis zur Dosierlinie 7 beträgt zwischen 5 mm und 50 mm.

Bei den Ausführungsformen nach den Fig. 1 und 2 ist das Dosierelement 4 an der Mantelfläche des Tragelements 3 starr befestigt. Seine die Streichfarbe führende Oberfläche 6 erstreckt sich in Bahnlaufrichtung (in den Fig. von links nach rechts) in etwa tangential mit zunehmendem Abstand von der Mantelfläche des Tragelements 3 weg. Bei der Ausführungsform nach Fig. 1 ist dies konstruktiv durch ein im Querschnitt keilförmiges Dosierelement 4, bei der Ausführungsform nach Fig. 2 durch ein entsprechend an der Außenfläche des Tragelements 3 befestigtes und abgestütztes Schabermesser 8 realisiert. Das Tragelement 3 ist um eine Schwenkachse 9 in Grenzen schwenkbar gelagert. Das Verschwenken erfolgt mittels zweier jeweils an den Stirnseiten des Tragelements 3 befestigter Hebel 10, die durch zwei in entgegengesetzte Richtung verstellbare Pneumatikzylinder 11, 12 verschwenkbar sind. Da sich der als Radius 13 bezeichnete Abstand der Oberfläche 6 von der Schwenkachse 9 des Dosierelements 6 in Bahnlaufrichtung bis zur Dosierlinie 7 kontinuierlich vergrößert, läßt sich sowohl die Geometrie des von ihr gemeinsam mit der Gegenwalze 1 gebildeten Auftragspalts als auch die Weite des Spalts an der Dosierlinie 7 durch Verschwenken des Tragelements 3 einstellen. Die Schwenkbewegung des Dosierelements 4 im entgegengesetzten Uhrzeigersinn, bei der die Spaltweite an der Dosierlinie 7 verringert wird, ist durch einen mechanischen Anschlag 14 begrenzt, damit eine minimale Spaltweite nicht unterschritten wird. Alternativ kann ein bestimmter hydrodynamischer Druck eingestellt werden, wobei die Spaltweite variabel ist. Dann wird ohne einen mechanischen Anschlag im Pneumatikzylinder 12 ein bestimmter Druck eingestellt, zu dem sich ein entsprechender hydrodynamischer Druck im Auftragspalt aufbaut.

Falls der Druck im Auftragspalt den vom Pneumatikzylinder 12 aufgebrachten Druck übersteigt, weicht das Dosierelement 4 aus und öffnet den Auftragspalt; z. B. beim Durchlauf einer verdickten Klebestelle der Papierbahn.

Damit der Auftragspalt über die Arbeitsbreite mit gleichmäßigem Querschnitt verläuft, ist das Tragelement 3 vorzugsweise als doppelwandiger Hohlkörper ausgebildet, der von einer Kühlflüssigkeit durchflossen ist. So werden thermische Verformungen, die sich auf das Dosierelement 4 übertragen würden, vermieden. Gleichfalls wird durch die Kühlung ein Ansetzen von Streichfarbe reduziert. Im Gegensatz zu den bekannten Auftragwalzen kann das Tragelement 3 relativ schlank ausgebildet werden. Bei großen Arbeitsbreiten wird es an seiner Unterseite zur Vermeidung von Durchbiegungen unterstützt. Wie in Fig. 1 dargestellt, erfolgt dies zweckmäßigerweise mit einer durchgehenden Leiste 15, die mittels einer Reihe von Einstellschrauben 16 gegen die Unterseite gedrückt wird.

Die Oberfläche 6 des Dosierelements 4 endet an der Dosierlinie 7 mit einer Kante, deren Radius weniger als 8 mm beträgt. Die Kante bildet so ein abruptes Ende des Auftragspalts an der Dosierlinie 7, um die radial von der Gegenwalze 1 weg wirkenden Kräfte auf die Streichfarbe möglichst gering zu halten. Diese Kräfte führen zu dem nachteiligen Filmsplitting-Effekt, der die Gleichmäßigkeit des Auftrags negativ beeinflußt.

In Bahnlaufrichtung vor dem Dosierelement 4 ist ein Leitblech 17 angeordnet, das der Mantelfläche des Tragelements 3 angepaßt gekrümmt mit Abstand von dieser verläuft und so mit dieser den Zuführkanal 5 der Streichfarbe in den Auftragspalt bildet. Das Leitblech 17 reicht bis in den Auftragspalt oder endet mit geringem Abstand vor dem Dosierelement 4. Die Streichfarbe wird in den Zuführkanal 5 mit einer regelbaren Pumpe 18 im Überschuß gepumpt. Die überschüssige Menge läuft durch das Leitblech 17 von der zulaufenden Streichfarbe getrennt gegen die Bahnlaufrichtung über die Rückseite 19 in eine Auffangwanne 20 zurück. Durch die Trennung der zulaufenden von der rücklaufenden Streichfarbe beruhigt sich die Strömung im Auftragspalt 6 erheblich, so daß der Druck abgesenkt werden kann, ohne daß unbedeckte Stellen entstehen.

Bei der in Fig. 3 gezeigten Ausführungsform besteht das Tragelement aus einer angetriebenen, die Streichfarbe in den Auftragspalt fördernden Walze 21. Im Anschluß an die Auftragsvorrichtung ist eine zusätzliche Enddosiereinrichtung 22 angeordnet, die als Enddosierelement ein Schabermesser 23 enthält, das auf bekannte Weise mit einstellbarem Winkel und Anpreßdruck gegen die von der Gegenwalze 1 geführte Bahn 2 anpreßbar ist. Die vom Schabermesser 23 abgerakelte Streichfarbe läuft in eine unterhalb der Auftragwalze 21 angeordnete Farbwanne 24 zurück, aus der sie gemeinsam mit frisch zugeführter Streichfarbe in den Auftragspalt gefördert wird. An der Bahneinlaufseite ist ebenfalls ein Leitblech 17 angeordnet, der auf vorstehend beschriebene Weise den Zulauf von dem rücklaufenden Überschuß trennt. Der Bereich des Auftragspalts mit dem Dosierelement 6 ist in Fig. 4 vergrößert dargestellt:

Das Dosierelement 4 ist ebenfalls im Querschnitt keilförmig und endet an der Dosierlinie 7 in einer scharfen Kante. Es ist jedoch nicht auf der Auftragwalze 21 befestigt, sondern nur auf dieser abgestützt. Die Auftragwalze 21 dreht sich unter dem Dosierelement, um Streichfarbe in den Auftragspalt zu fördern. Auch bei dieser Ausführungsform beträgt die Spaltweite an der Dosierlinie maximal 2 mm und die Länge der die Streichfarbe führenden Oberfläche 6 des Dosierelements bis zur Dosierlinie 7 beträgt zwischen 5 mm und 50 mm. Das Leitblech 17 reicht bis in die Nähe des Auftragspalts, der Abstand seines Endes von der Dosierlinie beträgt maximal 80 mm. Das Dosierelement 4 ist am Ende eines Schwenkhebels 25 befestigt, der um die Drehachse 26 der Auftragwalze 21 schwenkbar gelagert ist, um auf die bei der Ausführungsform nach Fig. 1 beschriebene Weise die Geometrie des Auftragspalts einstellen zu können.

Fig. 5 zeigt ebenfalls eine Ausführungsform mit einer die Streichfarbe in den Zuführkanal 5 fördernden Auftragwalze 21. Das Dosierelement 4 ist - wie bei der Ausführungsform nach den Fig. 3 und 4 beschrieben - um die Drehachse 26 der Auftragwalze 21 schwenkbar gelagert. Es weist eine keilförmige Einlaufflanke auf, die mit dem Leitblech 17 den Zuführkanal 5 bildet. Im Bereich der Dosierlinie 7 ist in das Dosierelement 4 ein Halter 27 für eine drehbare Rakelstange 28 eingepaßt. Die Mantelfläche der angetriebenen Rakelstange 29 ist entweder glatt oder weist Erhebungen und Vertiefungen auf; bevorzugt in der Form von umlaufenden Rillen, die z. B. durch Umwicklung mit einem Draht oder durch Einarbeiten von ring- oder spiralförmigen Nuten erzeugt wurden. Der Umfang der Rakelstange 28 schließt sich tangential an die Einlaufflanke an, so daß die Abrißkante an der Dosierlinie 7 von ihr gebildet wird. Um den Filmsplitting-Effekt zu verringern, beträgt der Radius der Rakelstange 28 maximal 8 mm, zweckmäßigerweise wird sie von dem Antrieb der Auftragwalze 21 mit angetrieben. Die Ausführungsform nach Fig. 5 hat den Vorteil, daß der Verschleiß der drehbaren Rakelstange an der kritischen Stelle, nämlich der Dosierlinie 7, wesentlich geringer ist als der eines in diesem Bereich starren Dosierelements. Weiterhin kann bei einem Verschleiß die Rakelstange 28 einfach ausgetauscht werden.

## Patentansprüche

1. Vorrichtung zum Auftragen von Beschichtungsmaterial auf eine laufende Materialbahn (2), insbesondere eine Papier- oder Kartonbahn, mit einer die Materialbahn (2) umlenkenden Gegenwalze (1) und einem sich über die Arbeitsbreite erstreckenden Dosierelement (4), dessen das Beschichtungsmaterial an die Bahn (2) führende Oberfläche mit der Gegenwalze (1) einen in Bahnlaufrichtung konvergierenden Auftragspalt bildet und mit Mitteln zum Fördern von Beschichtungsmaterial in den Auftragspalt, **dadurch gekennzeichnet**, daß das Dosierelement (4) um eine zur Gegenwalzenachse parallele Achse (9, 26) schwenkbar gelagert ist, sich der Abstand (13) seiner das Beschichtungsmaterial führenden Oberfläche (6) von der Achse (9, 26) in Bahnlaufrichtung bis zur engsten Stelle des Auftragspalts kontinuierlich vergrößert, und daß die Oberfläche (6) an der engsten Stelle des Auftragspalts mit einer Kante, deren Radius weniger als 8 mm beträgt, endet.

2. Vorrichtung nach Anspruch 1, **dadurch gekennzeichnet**, daß das Dosierelement (4) auf einem zur Gegenwalze parallelen, zylinderförmigen Tragelement (3) abgestützt ist, dessen Achse (9, 26) koaxial zur Schwenkachse verläuft.

3. Vorrichtung nach Anspruch 2, **dadurch gekennzeichnet**, daß das Tragelement (3) eine angetriebene, Beschichtungsmaterial in den Auftragspalt fördernde Walze (21) ist.

4. Vorrichtung nach einem der Ansprüche 1 bis 3, **dadurch gekennzeichnet**, daß die Spaltweite an der Dosierlinie (7) weniger als 2 mm beträgt.

5. Vorrichtung nach einem der Ansprüche 1 bis 4, **dadurch gekennzeichnet**, daß die in Bahnlaufrichtung gemessene Länge der Oberfläche (6) des Dosierelements (4) bis zur Dosierlinie (7) zwischen 5 und 50 mm beträgt.

6. Vorrichtung nach einem der Ansprüche 1 bis 5, **dadurch gekennzeichnet**, daß die Kante an der Dosierlinie (7) von einer drehbaren Rakelstange (28) gebildet wird.

7. Vorrichtung nach einem der Ansprüche 1 bis 6, **dadurch gekennzeichnet**, daß das Dosierelement (4) unelastisch abgestützt ist.

8. Vorrichtung nach einem der Ansprüche 2 bis 7, **dadurch gekennzeichnet**, daß in Bahnlaufrichtung vor dem Dosierelement (4) ein sich über die Arbeitsbreite erstreckendes Leitblech (17) angeordnet ist, das mit dem Tragelement (3) einen Zuführkanal (5) für Beschichtungsmaterial bildet und bis in den Bereich des Auftragspalts reicht oder kurz vor diesem endet.

## Claims

1. Device for applying coating material to a running material web (2), especially a paper or board web, having a mating roll (1) which deflects the material web (2), and a metering element (4), which extends over the working width and whose surface, which feeds the coating material to the web (2), forms with the mating roll (1) an applicator gap converging in the web running direction, and having means for conveying coating material into the applicator gap, characterized in that the metering element (4) is mounted so as to be able to swivel about an axis (9, 26) which is parallel to the mating roll axis, the distance (13) of its surface (6) which is guiding the coating material increasing continuously from the axis (9, 26) in the web running direction as far as the narrowest point of the applicator gap, and in that the surface (6) ends at the narrowest point of the applicator gap in an edge whose radius is less than 8 mm.

2. Device according to Claim 1, characterized in that the metering element (4) is supported on a cylindrical carrier element (3) which is parallel to the mating roll and whose axis (9, 26) extends coaxially to the swivelling axis.

3. Device according to Claim 2, characterized in that the carrier element (3) is a driven roll (21) which conveys coating material into the applicator gap.

4. Device according to one of Claims 1 to 3, characterized in that the gap width at the metering line (7) is less than 2 mm.

5. Device according to one of Claims 1 to 4, characterized in that the length of the surface (6) of the metering element (4), measured in the web running direction as far as the metering line (7), is between 5 and 50 mm.

6. Device according to one of Claims 1 to 5, characterized in that the edge at the metering line (7) is formed by a rotatable doctor rod (28).

7. Device according to one of Claims 1 to 6, characterized in that the metering element (4) is supported inelastically.

8. Device according to one of Claims 2 to 7, characterized in that, in the web running direction upstream of the metering element (4), there is arranged a sheet-metal guide (17) which extends over the working width, forms with the carrier element (3) a feed channel (5) for coating material and reaches into the region of the applicator gap or ends shortly before the latter.

## Revendications

1. Dispositif pour l'application d'une matière de revêtement sur une bande de matière défilante (2), en particulier une bande de papier ou de carton, avec un contre-cylindre (1) déviant la bande de matière (2) et un organe de dosage (4) s'étendant sur la largeur de travail, dont la surface acheminant la matière de revêtement vers la bande (2) forme avec le contre-cylindre (1) un intervalle de dépôt convergent dans le sens de défilement de la bande et avec des moyens pour amener la matière de revêtement dans l'intervalle de dépôt, caractérisé en ce que l'organe de dosage (4) peut pivoter autour d'un axe (9, 26) parallèle à l'axe du contre-cylindre, en ce que la distance (13) entre sa surface (6) acheminant la matière de revêtement et l'axe (9, 26) augmente de manière continue dans le sens de défilement de la bande jusgu'à l'endroit le plus étroit de l'intervalle de dépôt, et en ce que la surface (6) se termine à l'endroit le plus étroit de l'intervalle de dépôt par une arête dont le rayon de courbure est inférieur à 8 mm.

2. Dispositif suivant la revendication 1, caractérisé en ce que l'organe de dosage (4) est appuyé sur un organe de support (3) de forme cylindrique, parallèle au contre-cylindre, dont l'axe (9, 26) est coaxial à l'axe de pivotement.

3. Dispositif suivant la revendication 2, caractérisé en ce que l'organe de support (3) est un cylindre motorisé (21), amenant la matière de revêtement dans l'intervalle de dépôt.

4. Dispositif suivant l'une des revendications 1 à 3, caractérisé en ce que la largeur de l'intervalle à la ligne de dosage (7) est inférieure à 2 mm.

5. Dispositif suivant l'une des revendications 1 à 4, caractérisé en ce que la longueur de la surface (6) de l'organe de dosage (4), mesurée dans le sens de défilement de la bande, jusqu'à la ligne de dosage (7) est comprise entre 5 et 50 mm.

6. Dispositif suivant l'une des revendications 1 à 5, caractérisé en ce que l'arête à la ligne de dosage (7) est formée par une barre de raclage rotative (28).

7. Dispositif suivant l'une des revendications 1 à 6, caractérisé en ce que l'organe de dosage (4) est appuyé de façon inélastique.

8. Dispositif suivant l'une des revendications 2 à 7, caractérisé en ce qu'avant l'organe de dosage (4), dans le sens de défilement de la bande, est disposé un déflecteur (17) s'étendant sur la largeur de travail, qui forme avec l'organe de support (3) un canal d'amenée (5) pour la matière de revêtement et se prolonge jusque dans la région de l'intervalle de dépôt ou se termine peu avant celle-ci.
